# EUROPÄISCHE PATENTSCHRIFT

(11) **EP 1 150 399 B1**
(45) Veröffentlichungstag und Bekanntmachung des Hinweises auf die Patenterteilung: **27.12.2006**
(21) Anmeldenummer: 01106291.6
(22) Anmeldetag: 15.03.2001
(51) Int. Cl.: H01R 31/00, H01R 13/642

(54) **Mehrpoliger elektrischer Anschlussverbinder**
Multipolar electrical connector
Connecteur électrique multipolaire

(30) Priorität: 26.04.2000 DE 20007564 U; 27.10.2000 DE 10053302
(43) Veröffentlichungstag der Anmeldung: 31.10.2001
(73) Patentinhaber: Wieland Electric GmbH, 96052 Bamberg (DE)
(72) Erfinder: Hohner, Manfred, 96191 Viereth-Trunstadt (DE); Tschirwitz, Ulrich, 96049 Bamberg (DE); Ziegmann, Michael, 96052 Bamberg (DE); Jonientz, Fred, 50374 Erftstadt (DE)
(74) Vertreter: Tergau & Pohl Patentanwälte

(56) Entgegenhaltungen:
- BE-A- 379 371
- DE-U- 9 414 984
- FR-A- 2 680 607
- US-A- 4 093 331
- US-A- 5 301 494
- US-A- 5 686 701
- US-A- 5 885 109

## Beschreibung

Die Erfindung betrifft einen mehrpoligen elektrischen Anschlussverbinder, insbesondere einen Anschlussverbinder für ein Leuchtenband.

Unter einem Leuchtenband oder auch Leuchtenfeld wird eine Verknüpfung von mehreren Leuchtenelementen über eine gemeinsame Versorgungsleitung verstanden. Zur elektrischen Versorgung der einzelnen Leuchtenelemente sind die Leuchtenelemente in der Regel über eine Anschluss- oder Abzweigleitung mit der Versorgungsleitung verbunden. Die Anschlussleitung ist dabei über den mehrpoligen Anschlussverbinder an die Versorgungsleitung angeschlossen. Der Anschlussverbinder, der auch als Anschlussverteiler bezeichnet werden kann, ist meist in unmittelbarer Nähe des Leuchtenelements angeordnet und verbindet zwei Leitungsstücke der Versorgungsleitung miteinander. Der Anschlussverbinder ist jedoch nicht auf eine Verwendung für ein Leuchtenband beschränkt. Er eignet sich generell zum Anschluss von elektrischen Geräten an eine Versorgungsleitung, insbesondere in einem Hausinstallationssystem.

Ein Leuchtenband mit einem elektrischen Steckverbinder oder Steckverteiler ist aus der DE 94 14 984 U1 bekannt. Der hierin beschriebene Steckverteiler ist im Querschnitt gesehen T-förmig ausgebildet. Die beiden Seiten seines Querschenkels weisen jeweils einen Leiteranschluss auf, und zwar in Form eines Steckerstifts einerseits und andererseits in Form einer Steckbuchse. Der Steckerstift und die Steckbuchse bilden ein Steckverbindersystem, mit dessen Hilfe zwei Leitungsstücke der Versorgungsleitung miteinander verbunden werden. Das Steckverbindersystem weist insbesondere Systemstecker auf, die ein fehlerfreies und einfaches Anschließen gewährleisten. Die ankommende Versorgungsleitung wird beispielsweise mit den Steckerstiften und die abgehende Versorgungsleitung mit den Steckbuchsen verbunden.

Der Längsschenkel des T-förmig ausgebildeten Steckverteilers ist als Abzweigkontakt zum Anschluss für das jeweilige Leuchtenelement vorgesehen. Dieser Abzweigkontakt ist insbesondere ebenfalls als Systemstecker ausgeführt, was ein einfaches und schnelles Anschließen des Leuchtenelements ermöglicht.

In der DE 38 02 642 C1 ist ein Steckverteiler mit einem Steckverbindersystem beschrieben. Bei diesem Steckverbindersystem ist der Steckerstift mit der Steckbuchse über ein Mittelteil verbunden, also einstückig ausgebildet. Das Mittelteil weist eine Ausnehmung in Form einer zentralen Bohrung auf. Mehrere Einheiten aus Steckerstift und Steckbuchse werden über einen Kontaktstift, der durch ihre zentrale Bohrungen geführt ist, miteinander verbunden. Damit wird das beispielsweise an einem Steckerstift über eine eingehende Leitung anliegende Potential auf die weiteren Einheiten aus Steckerstift und Steckbuchse übertragen.

Der aus der DE 94 14 984 U1 bekannte T-förmige Steckverbinder ist vorzugsweise Teil eines umfassenden Verbindungssystems zum Anschluss von Leuchtenelementen. Dieses Anschlusssystem ist insgesamt nach dem Konzept des "plug and play" aufgebaut, so dass vor Ort bei der Montage des Leuchtenbands eine einfache und insbesondere sehr schnelle Installation ermöglicht ist. Dies erfordert allerdings, dass sämtliche Komponenten des Leuchtenbands, insbesondere die einzelnen Anschlussleitungen der Leuchtenelemente, mit diesem Verbindungssystem kompatibel sind. Dies muss jedoch nicht immer gegeben sein. Unter Umständen wird der Einbau eines speziellen Leuchtenelements gewünscht, welches nicht systemkompatibel ist. In der einfachsten Ausführung haben solche Leuchtenelemente keinen speziellen Stecker an ihrer Anschlussleitung. Vielmehr müssen die Leiter der Anschlussleitung einzeln, beispielsweise über Klemmkontakte oder Schraubkontakte an die Versorgungsleitung angeschlossen werden.

Eine Anschluss- bzw. Verbindungsklemme für elektrische Geräte mit als Klemmkontakten ausgebildeten Leiteranschlüssen ist aus der EP 0 327 703 B1 bekannt. Diese Anschluss- bzw. Verbindungsklemme ist vorgesehen zum Anschluss beispielsweise von Leuchten, Herden, Waschmaschinen oder dgl. an eine Versorgungsleitung.

Aus der US 5,885,109 ist ein elektrischer Adapter für die Aufnahme länderspezifischer Nekstecker zu entnehmen.

Der Erfindung liegt die Aufgabe zugrunde, einen sicheren und flexibel einsetzbaren Anschlussverbinder anzugeben.

Die Aufgabe wird gemäß der Erfindung gelöst durch einen mehrpoligen elektrischen Anschlussverbinder, insbesondere für ein Leuchtenband, der zumindest zwei Anschlusseinheiten mit jeweils eigenen Leiteranschlüssen umfasst, wobei korrespondierende Leiteranschlüsse der Anschlusseinheiten miteinander verbunden sind, und wobei die Leiteranschlüsse der einen Anschlusseinheit ein zu den Leiteranschlüssen der anderen Anschlusseinheit verschiedenes Kontaktierungssystem aufweisen.

Dieser Anschlussverbinder ist demnach nach Art eines Adapters mit zwei eigenständigen Anschlusseinheiten ausgebildet, die untereinander leitend verbunden sind. Der wesentliche Vorteil ist darin zu sehen, dass die beiden Anschlusseinheiten unterschiedliche Kontaktierungssysteme aufweisen. Dies ermöglicht beispielsweise bei einem Leuchtenband, zwei unterschiedliche Anschlusssysteme miteinander zu verbinden. Dadurch wird die Einsatzmöglichkeit und Flexibilität des Anschlussverbinders deutlich erhöht.

Aus sicherheitstechnischen Gründen ist weiterhin ein Schutzmechanismus vorgesehen, der zwangsweise den Zugang zu zumindest einem Teil der Leiteranschlüsse der einen Anschlusseinheit verhindert, wenn die zu diesen Leiteranschlüssen korrespondierenden Leiteranschlüsse der anderen Anschlusseinheit belegt sind, und umgekehrt. Damit wird verhindert, dass insbesondere die Steckerstifte bei einem Steckverbindersystem von außen zugänglich sind, wenn der Anschlussverbinder an die Versorgungsleitung angeschlossen ist, jedoch die Anschlusseinheit mit dem Steckverbindersystem nicht verwendet wird. Denn aufgrund der Verbindung der Leiteranschlüsse der beiden Anschlusseinheiten stehen in diesem Fall die Steckerstifte des Steckverbindersystems unter Spannung und bilden somit eine Gefahrenquelle. Diese ist durch den Schutzmechanismus ausgeschaltet.

In einer bevorzugten Ausbildung weist eine der Anschlusseinheiten als Kontaktierungssystem ein Steckverbindersystem auf. Dieses weist dabei vorzugsweise für ein fehlerfreies Anschließen Systemstecker auf, welche nach dem Prinzip von "plug and play" verwendet werden. Die andere Anschlusseinheit weist als Kontaktierungssystem beispielsweise ein herkömmliches Klemmkontaktsystem auf, welches zum Anschluss von Leuchtenelementen herangezogen wird, die keinen Systemstecker aufweisen. Aufgrund der Ausgestaltung der ersten Anschlusseinheit mit Systemsteckern ist eine schnelle und sichere Installation der Versorgungsleitung ermöglicht. Alternativ können beispielsweise Leuchtenelemente mit beliebigen Anschlussleitungen angeschlossen werden. Ein derartiger Anschlussverbinder ermöglicht aber auch, von einem Systemstecker-System auf ein herkömmliches steckerfreies System zu wechseln, d.h. ein Teil der Versorgungsleitung ist mit dem Stecksystem und ein anderer Teil mit Hilfe eines herkömmlichen Klemmkontaktsystems oder auch mit einem anderen Stecksystem ausgebildet.

Der Schutzmechanismus verhindert also vorzugsweise den Zugang zu den Steckerstiften des Steckverbindersystems.

Für eine sichere Schutzwirkung und einfache Ausführbarkeit ist der Schutzmechanismus als um eine Schwenkachse schwenkbewegliche Klappe ausgeführt, die entweder die Leiteranschlüsse der ersten Anschlusseinheit oder die der zweiten Anschlusseinheit abdeckt.

In einer besonders zweckdienlichen Ausgestaltung weist die Klappe zwei Klappenteile auf, die an der Schwenkachse mechanisch fest miteinander verbunden sind, wobei jedes der Klappenteile jeweils zum Abdecken der Leiteranschlüsse einer der Anschlusseinheiten dient.

Der Schutzmechanismus verhindert also automatisch den Zugang zu den nicht belegten Leiteranschlüssen. Dies geschieht insbesondere dadurch, dass die Klappe von der Leitung, die an die eine Anschlusseinheit angeschlossen ist, weggedrückt und dadurch automatisch auf die abzudeckenden Leiteranschlüsse der anderen Anschlusseinheit zugeschwenkt wird.

Vorzugsweise ist eine Grundstellung für die Klappe vorgesehen, in der diese insbesondere mittels Federkraft automatisch gehalten ist. Wird der Anschlussverbinder beispielsweise hauptsächlich für ein Steckverbindersystem herangezogen, so gibt die Klappe die Leitungsanschlüsse für das Steckverbindersystem in der Grundstellung frei, so dass bei der Montage nicht jedesmal die Klappe umgelegt werden muss.

Vorzugsweise weist die Klappe zwei Verschlusspositionen für die beiden Anschlusseinheiten auf, zwischen denen sie schwenkbar ist, wobei die Klappe in derjenigen Verschlussposition gehalten ist, die sie jeweils einnimmt. Dadurch werden jeweils die nicht benötigten Leiteranschlüsse sicher verschlossen.

In einer vorteilhaften Ausgestaltung ist alternativ zu der schwenkbaren Klappe eine Schiebeklappe als Schutzmechanismus vorgesehen. Diese Schiebeklappe wird zweckdienlicherweise in einer Führung eines Isoliergehäuses des Anschlussverbinders geführt. Die Schiebeklappe zeichnet sich durch ihre besonders einfache und robuste Ausgestaltung aus, da sie lediglich als ein einstückiges Bauteil ausgebildet ist und durch eine einfache Linearverschieblichkeit die Schutzfunktion verwirklicht ist.

Vorzugsweise ist dabei die Schiebeklappe zumindest in einer ihrer beiden Endpositionen durch eine Verrastung sicher gehalten. Damit ist ein versehentliches Freigeben der von der Schiebeklappe abzudeckenden Leiteranschlüssen ausgeschlossen.

Vorzugsweise ist als Entriegelungsmöglichkeit für die Verrastung an der Schiebeklappe ein Eingriff für ein Betätigungswerkzeug vorgesehen. Da die Verrastung lediglich mit Hilfe eines Betätigungswerkzeugs aufhebbar ist, kann die Entriegelung nur bewußt, also nicht versehentlich erfolgen. Das Betätigungswerkzeug ist beispielsweise ein einfacher Schraubendreher, der in den vorzugsweise als Tasche ausgeführten Eingriff eingeführt wird und den an der Verrastung teilnehmende Bereich der Schiebeklappe aus der Raststellung herausführt.

In einer bevorzugten Ausgestaltung weist zumindest ein Teil der Leiteranschlüsse zumindest einer der beiden Anschlusseinheiten einen überstehenden Leitereinführtrichter auf, der als Widerlager für die Schiebeklappe zur Ausbildung der Verrastung dient. Der Überstand des Leitereinführtrichters ist dabei bezogen auf die Schiebeklappe, d.h. der Leitereinführtrichter steht in den Schiebeweg der Schiebeklappe über. Dadurch wird durch Verschieben der Schiebeklappe in Schieberichtung die Verrastung automatisch herbeigeführt. Zweckdienlicherweise erfolgt dabei die Verrastung auf Seiten derjenigen Leiteranschlüsse, die von der Schiebeklappe nicht bedeckt sind.

Für eine einfache elektrische Verbindung der beiden Anschlusseinheiten miteinander weist eine der Anschlusseinheiten Verbindungselemente auf, die mit ihren Leiteranschlüssen verbunden sind, wobei auf diese Verbindungselemente die andere Anschlusseinheit mit deren Leiteranschlüssen aufgesteckt ist. Die zweite Anschlusseinheit wird also einfach auf die erste Anschlusseinheit aufgesteckt.

Vorzugsweise umfasst die eine Anschlusseinheit dabei ein Steckverbindersystem mit Steckkontakten, die als Leiteranschlüsse eine Steckerbuchse und einen mit der Steckerbuchse über ein Mittelteil verbundenen Steckerstift aufweisen, wobei das Verbindungselement mit einem Fußteil am Mittelteil befestigt ist, insbesondere darin eingesteckt ist. Das Verbindungselement hat zudem ein insbesondere nach Art eines Messerkontakts ausgebildetes Steckelement, auf das die andere Anschlusseinheit aufgesteckt ist. Diese Ausgestaltung ermöglicht eine einfache und insbesondere schnelle Verbindung der beiden Anschlusseinheiten miteinander, da das gesamte Verbindungssystem nach Art eines Stecksystems ausgebildet ist.

In einer bevorzugten Ausbildung ist die aus den beiden Anschlusseinheiten gebildete Baueinheit in einer Montageöffnung eines Trägers, insbesondere in der Montageöffnung eines Leuchtengehäuses, gehalten. Der Anschlussverbinder ist also zur unmittelbaren Anordnung an dem jeweiligen Leuchtenelement, also dem elektrischen Verbraucher, vorgesehen.

In einer bevorzugten Weiterbildung weisen die Anschlusseinheiten jeweils einen Schutzleiteranschluss auf, wobei der Träger mit den Schutzleiteranschlüssen über einen gemeinsamen Schutzleiterkontakt verbunden ist. Die Verbindung erfolgt insbesondere automatisch bei der Montage, indem der Schutzleiterkontakt am Anschlussverbinder befestigt ist und an den Träger gepresst wird. Dies erlaubt eine einfache Montage.

Vorzugsweise weist der Schutzleiterkontakt dabei einen Steckstift und ein Kontaktelement auf, wobei der Steckstift in den Schutzleiteranschluss einer der Anschlusseinheiten eingesteckt ist, und wobei das Kontaktelement den Träger kontaktiert. Für einen sicheren Kontakt mit dem Träger ist das Kontaktelement dabei vorzugsweise scharfkantig ausgebildet, so dass bei der Montage das Kontaktelement eine eventuell vorhandene Lackschicht des Trägers durchschneidet.

Für eine einfache Montage ist der Anschlussverbinder zweckdienlicherweise vom Innenraum des Leuchtengehäuses her in die Montageöffnung einführbar. Da das Leuchtengehäuse, beispielsweise das Leuchtengehäuse für die Deckenbeleuchtung eines Büroraums, in der Regel mit den Einzelkomponenten vom Innenraum her bestückt wird, ist eine schnelle Montage des Anschlussverbinders möglich. Insbesondere ist es nicht notwendig, das Leuchtengehäuse während der Bestükkung mit den Einzelkomponenten zu wenden. Unter Einzelkomponenten werden hierbei Leuchtelemente, beispielsweise Leuchtstoffröhren, sowie Reflektorschirme und Sichtblenden oder dgl. verstanden.

Ausführungsbeispiele der Erfindung werden im Folgenden anhand der Zeichnung näher erläutert. Es zeigen jeweils in schematischen Darstellungen:
- Fig. 1: eine perspektivische Ansicht eines Anschlussverbinders mit zwei Anschlusseinheiten, wobei bei der einen nur das Kontaktsystem dargestellt ist,
- Fig. 2: einen Anschlussverbinder in einer Vorderansicht,
- Fig. 3 u. 4: den Anschlussverbinder gemäß Fig. 2 in einer Schnittansicht entlang seiner Längsachse mit zwei unterschiedlichen Stellungen der Klappe,
- Fig. 5: einen Anschlussverbinder in einer Rückansicht,
- Fig. 6 u. 7: einen Steckkontakt mit Steckerstift und Steckbuchse in einer perspektivischen Ansicht und in einer Schnittansicht,
- Fig. 8: einen Ausschnitt aus der Rückansicht gemäß Fig. 5 in perspektivischer Darstellung mit einem Schutzleiterkontakt,
- Fig. 9: den Schutzleiterkontakt in einer perspektivischen Darstellung,
- Fig. 10: eine weitere Ausführungsvariante eines Anschlussverbinders mit einer Schiebeklappe als Schutzmechanismus in einer ersten Endposition, und
- Fig.11: der Anschlussverbinder gemäß Fig. 10 mit der Schiebeklappe in einer zweiten Endposition.

In den Figuren sind gleichwirkende Teile mit den gleichen Bezugszeichen versehen.

Gemäß Fig. 1 umfasst ein Anschlussverbinder 2 eine erste Anschlusseinheit 4 sowie eine zweite Anschlusseinheit 6, von der zur besseren Illustration lediglich das Innenleben in Form eines Steckverbindersystems 8 zu erkennen ist. Der Anschlussverbinder 2 ist insbesondere zum Anschluss von Leuchtenelementen an eine Versorgungsleitung eines Leuchtenbands vorgesehen. Die beiden Anschlusseinheiten 4,6 bilden eine Baueinheit und sind in einer Montageöffnung 10 eines Trägers 12 eingebracht, und insbesondere darin verrastet. Die erste Anschlusseinheit 4 ist dabei oberhalb und die zweite Anschlusseinheit 6 ist unterhalb des Trägers 12 angeordnet.

Sowohl die erste Anschlusseinheit 4 als auch die zweite Anschlusseinheit 6 dienen zum Anschluss einer mehrpoligen Leitung. Im Ausführungsbeispiel der Fig. 1 ist der Anschlussverbinder 2 für eine dreipolige Leitung ausgebildet. Jede der beiden Anschlusseinheiten 4,6 weist eine Anzahl von Leiteranschlüssen 22 auf, die jeweils zum Anschluss eines Leiters einer Leitung dienen. Zueinander korrespondierende Leiteranschlüsse 22 der beiden Anschlusseinheiten 4,6 sind miteinander über ein Verbindungselement 23 elektrisch verbunden.

Am Träger 12 ist ein Schutzmechanismus in Form einer um eine Schwenkachse 16 schwenkbeweglichen Klappe 14 innerhalb der Montageöffnung 10 angeordnet. Seitlich an die Schwenkachse 16 schließt sich ein erstes Klappenteil 18 und ein zweites Klappenteil 20 an, die miteinander mechanisch fest verbunden sind. Die Klappe 14 ist also einstückig ausgebildet. Im Querschnitt gesehen ist die Klappe 14 mit ihren beiden Klappenteilen 18,20 stufenförmig ausgebildet. Die Klappe 14 ist gegen ein Federelement 21 gelagert, welches im Ausführungsbeispiel gemäß Fig. 1 als um die Schwenkachse 16 gewickelte Schenkelfeder ausgebildet ist.

Das Steckverbindersystem 8 der zweiten Anschlusseinheit 6 weist Steckkontakte 24 auf, die jeweils auf der einen Seite einen Steckerstift 26 und auf der gegegenüberliegenden Seite eine Steckbuchse 28 umfassen. Sowohl der Steckerstift 26 als auch die Steckbuchse 28 bilden jeweils einen Leiteranschluss 22. Der Steckerstift 26 und die Steckbuchse 28 erstrecken sich in Richtung der Längsachse 30 des Anschlussverbinders 2 und sind über ein Mittelteil 32 miteinander verbunden und bilden eine Baueinheit.

Die Steckkontakte 24 sind jeweils über eines der Verbindungselemente 23 mit den korrespondierenden Leiteranschlüssen 22 der ersten Anschlusseinheit 4 verbunden. Die erste Anschlusseinheit 4 ist dabei vorzugsweise auf die Verbindungselemente 23 aufgesteckt.

Auf der der Klappe 14 abgewandten Rückseite 36 des Anschlussverbinders 2 ist ein Schutzleiterkontakt 38 aus der ersten Anschlusseinheit 4 herausgeführt und kontaktiert den Träger 12.

Der Träger 12 ist insbesondere Teil eines Lampen- oder Leuchtengehäuses, und der Anschlussverbinder 2 ist insbesondere zum Anschluss eines Leuchtenelements vorgesehen. Zur Montage eines Leuchtenbands, welches mehrere Leuchtelemente umfasst, wird an dem Anschlussverbinder 2 jeweils eine eingehende Versorgungsleitung sowie eine abgehende Versorgungsleitung an den dafür vorgesehenen Leiteranschlüssen 22 angeschlossen. Im Falle der zweiten Anschlusseinheit 6 mit dem Steckverbindersystem 8 wird die eingehende Versorgungsleitung an den Steckerstiften 26 und die abgehende Versorgungsleitung an den Steckbuchsen 28 angeschlossen. Die Steckerstifte 26 sowie die Steckbuchsen 28 sind dabei jeweils als Teil eines Systemsteckers ausgebildet, welcher ein verwechslungsfreies Anschließen sicherstellt. Dadurch wird eine schnelle und sichere Montage der Versorgungsleitung sichergestellt.

An die Versorgungsleitung wird mit Hilfe des Anschlussverbinders 2 eine Anschlussleitung des Leuchtenelements angeschlossen, über die das Leuchtenelement mit Strom versorgt wird. Weist die Anschlussleitung einen zum Steckverbindersystem 8 der zweiten Anschlusseinheit 6 passenden Systemstecker auf, so wird sie an die zweite Anschlusseinheit 6 angeschlossen. Hierzu ist beispielsweise ein vom Mittelteil 32 abgehender Abzweigkontakt vorgesehen, wie er beispielsweise für den aus der DE 94 14 984 U1 bekannten T-förmigen Steckverbinder vorgesehen ist.

Der wesentliche Vorteil des Anschlussverbinders 2 sind seine unterschiedlichen Kontaktierungssysteme, nämlich das Steckverbindersystem 8 der zweiten Anschlusseinheit 6 und ein weiteres Kontaktierungssystem, beispielsweise ein Klemmkontaktsystem 40 (vgl. Fig. 3 und 4) der ersten Anschlusseinheit 4. Die unterschiedlichen Kontaktierungssysteme 8,40 ermöglichen nämlich in vorteilhafter Weise auch den Anschluss einer Anschlussleitung ohne einen zum Steckverbindersystem 8 passenden Systemstecker. In einfachster Ausführung erfolgt der Anschluss des Leuchtenelements über eine Klemmkontaktierung an der ersten Anschlusseinheit 4.

Neben dem Anschluss von Leuchtenelementen mit unterschiedlichen Anschlusssystemen ist es mit dem Anschlussverbinder 2 zudem möglich, von einem Anschlusssystem auf ein anderes Anschlusssystem zu wechseln. Innerhalb eines Leuchtenbands kann daher von einem Steckverbindersystem auf ein Klemmkontaktsystem gewechselt werden. Dies erhöht die Einsatzmöglichkeit des Anschlussverbinders 2 erheblich. Er ist daher sehr flexibel und universell einsetzbar.

Weitere Details und Einzelheiten des Anschlussverbinders 2 werden im Folgenden anhand der Figuren 2 bis 9 näher erläutert.

Aus der Vorderansicht des Anschlussverbinders 2 nach Fig. 2 ist deutlich zu erkennen, dass der Träger 12 den Anschlussverbinder 2 etwa in seiner Mitte in die erste Anschlusseinheit 4 und die zweite Anschlusseinheit 6 unterteilt. Die erste Anschlusseinheit 4 weist an der Vorderseite 42 jeweils paarweise Leiteranschlüsse 22A,22B auf, wobei jeweils der eine der Leiteranschlüsse 22A für den Anschluss einer eingehenden und der andere der Leiteranschlüsse 22B für den Anschluss einer ausgehenden Leitung vorgesehen ist.

Die Ausbildung der Klappe 14 ist insbesondere in den Schnittbildern gemäß Fig. 3 und Fig. 4 zu erkennen, wobei diese einen Schnitt entlang der Längsachse 30 durch den Anschlussverbinder 2 angeben. Fig. 3 ist dabei ein Schnitt entlang der Linie III-III gemäß Fig. 2 und zeigt die Klappe 14 in der Position, in der sie die Leiteranschlüsse 22, insbesondere die Steckerstifte 26, der zweiten Anschlusseinheit 6 verschließt. Aus den Schnittbildem ist sehr gut die mehrfach geknickte Ausbildung der Klappe 14 zu entnehmen, deren beide Klappenteile 18,20 über die Schwenkachse 16 fest miteinander verbunden sind. Das Federelement 21 sorgt insbesondere dafür, dass die Klappe 14 in ihrer jeweiligen Verschlussposition gehalten wird, sobald ein Leiter an der ersten bzw. zweiten Anschlusseinheit 4,6 angeschlossen ist. Die Klappe 14 wird dabei vorzugsweise in der oberen Verschlussstellung in einer Grundeinstellung gehalten, in der sie die Leiteranschlüsse 22 der ersten Anschlusseinheit überdeckt, so dass das Steckverbindersystem zugänglich ist.

In der Schnittdarstellung ist die Ausbildung der ersten Anschlusseinheit 4 mit einem Klemmkontaktsystem 40 zu entnehmen. Der jeweilige Leiter wird über eine Anschlussbuchse 44 in einen Klemmraum 46 geführt und dort über eine - hier nicht ersichtliche - Klemmfeder gehalten. Mit Hilfe eines auf den Klemmkontakt wirkenden Schwenkhebels 48 kann der Leiter wieder gelöst werden.

Das Steckverbindersystem 8 der zweiten Anschlusseinheit 6 ist in einem Isoliergehäuse 50 angeordnet. Dieses weist eine untere Abdeckplatte 52 mit Rastnasen 54 auf, in die ein Systemstecker einer Anschluss- oder Versorgungsleitung einrastbar ist. In ihrer Mitte weist die Abdeckplatte 52 eine Öffnung 56 auf, an die beispielsweise ein Abzweigkontakt für die Abzweigleitung zu einem Leuchtenelement angeschlossen wird.

Der Aufbau der Steckkontakte 24 ist am besten aus den Fig. 6 und 7 zu entnehmen. Insbesondere ist zu erkennen, dass das Mittelteil 32 eine zentrale Bohrung 68 aufweist, in die das Verbindungselement 23 mit einem Fußteil 70 eingesteckt ist. An seinem dem Fußteil 70 gegenüberliegenden Ende weist das Verbindungselement 23 ein nach Art eines Messerkontakts ausgebildetes Steckelement 72 auf, welches von unten zumindest mittelbar in den zugeordneten Leiteranschluss 22 der ersten Anschlusseinheit 4 eingesteckt wird.

Aus der Ansicht auf die Rückseite 36 des Anschlussverbinders 2 gemäß Fig. 5 ist zu entnehmen, dass die erste Anschlusseinheit 4 an ihrer Rückseite 36 Klemmstellen 58 zum inneren Verdrahten der Lampe aufweist. Die Klemmstellen 58 stehen mit den an der Vorderseite 42 zugänglichen Leiteranschlüssen 22 in Verbindung. Die mittleren Leiteranschlüsse 22 sowohl der ersten als auch der zweiten Anschlusseinheit 4,6 sind als Schutzleiteranschlüsse 60 ausgebildet. Die Schutzleiteranschlüsse 60 sind über den gemeinsamen Schutzleiterkontakt 38 mit dem Träger 12 leitend verbunden.

Aus der ausschnittsweisen Darstellung der Rückseite 36 nach Fig. 8 und der perspektivischen Ansicht des Schutzleiterkontakts 38 nach Fig. 9 ist zu entnehmen, dass dieser einen Steckstift 62 und ein Kontaktelement 64 aufweist. Der Schutzleiterkontakt 38 wird mit dem Steckstift 62 in die Klemmstelle 58 des Schutzleiteranschlusses 60 der ersten Anschlusseinheit 4 einfach eingesteckt. Das Kontaktelement 64 weist zwei abgewinkelte Seitenteile 66 auf, die scharfkantig ausgebildet sind und ggf. eine Lackschicht am Träger 12 für eine sichere Kontaktierung durchschneiden.

Gemäß einer alternativen Ausgestaltung des Anschlussverbinders 2 ist eine Schiebeklappe 80 als Schutzmechanismus vorgesehen. Die Schiebeklappe 80 ist dabei in einer Führung 82 senkrecht zur Längsachse 30 in einer Schieberichtung 81 verschieblich gehalten. Die Führung 82 ist durch eine Aussparung im Isoliergehäuse 50 gebildet. Die Schiebeklappe 80 ist auf derjenigen Seite des Anschlussverbinders 2 angeordnet, auf der die Steckerstifte 26 der zweiten Anschlusseinheit 6 angeordnet sind. Das Innenleben des Anschlussverbinders 2 gemäß den Figuren 10 und 11 ist wie das Innenleben des Anschlussverbinders 2 gemäß den Figuren 1 bis 5 ausgebildet.

Die Schiebeklappe 80 weist an ihrem einen Ende einen Hebel 84 sowie einen Eingriff 86 auf. Der Hebel 84 dient zur einfachen Betätigung der Schiebeklappe 80. Der Eingriff 86 ist gebildet durch eine Ausnehmung in einem Rastblock 88. Seitlich neben dem Rastblock 88 sind Schlitze vorgesehen, wodurch der Rastblock 88 in Längsrichtung 30 eine elastische Beweglichkeit aufweist. Mit dem Rastblock 88 wirken in einer Verriegelungsstellung der Schiebeklappe 80 Leitereinführtrichter 92 zusammen, die am Isoliergehäuse 50 der ersten Anschlusseinheit 4 die den Leiteranschlüssen 22 zugeordneten Einführöffnungen 94 umgeben. Die Leitereinführtrichter 92 bilden einen Überstand auf der die Einführöffnungen 94 umgebenden planen Seitenwand 96 des Isoliergehäuses 50. Die Leitereinführtrichter 92 sind zu der Seitenwand 96 geneigt ausgebildet, so dass der durch Sie gebildete Überstand in Schieberichtung 81 von der ersten Anschlusseinheit 4 zu der zweiten Anschlusseinheit 6 zunimmt. Durch den schrägen Verlauf ist ein Verschieben der Schiebeklappe 80 zur zweiten Anschlusseinheit 6 hin einfach möglich. Sobald der Rastblock 88 über die Leitereinführtrichter 92 geschoben ist, schnappt der Rastblock 88 hinter die Leitereinführtrichter 92 und bildet mit diesen eine als Hintergriff ausgebildete Verrastung. Zur Entriegelung dieser Verrastung wird ein Betätigungswerkzeug, beispielsweise ein Schraubendreher, in den Eingriff 86 geführt, und der Rastblock 88 aus der hintergreifenden Stellung herausgebogen, so dass die Schiebeklappe 80 wieder in Richtung auf die erste Anschlusseinheit 4 verschoben werden kann. Die Dimensionen der Schiebeklappe 80 in Relation zu den Leitereinführtrichtern 92 sind dabei derart gewählt, dass die Verrastung ausgebildet wird, sobald die Schiebeklappe 80 in ihrer Endposition ist, in der sie die Steckerstifte 26 vollständig überdeckt.

Der Anschlussverbinder 2 ist weiterhin derart ausgebildet, dass er in Schieberichtung 81 mit der zweiten Anschlusseinheit 6 voraus in den Träger 12 (in den Figuren 10 und 11 nicht dargestellt) eingeschoben wird. Hierzu ist zum einen das Isoliergehäuse 50 mit einem zwischen die beiden Anschlusseinheiten 4 und 6 in einer gedachten Trennebene liegenden und umlaufenden Anschlag 98 versehen, über den sich der Anschlussverbinder 2 am Träger 12 abstützt. Weiterhin ist seitlich am Isoliergehäuse 50 ein eine Haltefeder 100 aufweisendes Halteelement 102 vorgesehen. Die Haltefeder 100 ist nach außen vom Anschlussverbinder 2 weggewölbt und bildet in der Montageendstellung mit dem Träger 12 einen Hintergriff, so dass der Anschlussverbinder 2 sicher im Träger 12 gehalten ist. Durch das Halteelement 102 und den Anschlag 98 ist also eine Montagerichtung vorgegeben. Der Träger 12 ist dabei vorzugsweise eine Gehäusewand eines Leuchtengehäuses. Zweckdienlicherweise ist die zweite Anschlusseinheit 6 in der Montageendstellung außerhalb des Leuchtengehäuses angeordnet, so dass durch einfache Steckverbindung mehrere Lampen miteinander verbunden werden können. Vom Innenraum des Leuchtengehäuses her ist daher die erste Anschlusseinheit 4 zugänglich, die beispielsweise zum Anschluss der im Innenraum angebrachten Leuchtelemente dient. Das Leuchtengehäuse ist typischerweise nach Art einer Aufnahmewanne ausgebildet, in deren Innenraum die einzelnen Elemente, wie Leuchtelemente, Reflektoren und Sichtblenden sowie der Anschlussverbinder 2 angeordnet sind.

Das Halteelement 102 weist neben der Haltefeder 100 ein als Schutzkontakt ausgebildetes Kontaktteil 104 auf. Das Kontaktteil 104 umfasst hierzu zwei nach außen gerichtete und in Schieberichtung 81 angespitze Schneidelemente 106. Diese schneiden bei der Montage des Anschlussverbinders 2 in den Träger 12 ein, und bewirken mit diesem eine sichere elektrische Kontaktierung. Das Kontaktteil 104 steht mit den Schutzleiteranschlüssen 60 elektrisch leitend in Verbindung. Vorzugsweise sind am Anschlussverbinder 2 beidseitig Halteelemente 102 vorgesehen, die miteinander verbunden sind und insbesondere als ein einstückiges Stanzbiegeteil ausgeformt sind. Die Kontaktierung mit den Schutzleiteranschlüssen 60 erfolgt über das Verbindungselement 23 und dem daran angeformten Steckelement 72, wie sie beispielsweise den Figuren 6 und 7 zu entnehmen sind. Das Halteelement 102 erfüllt also eine Doppelfunktion. Es dient nämlich einerseits zur Befestigung des Anschlussverbinders 2 in der Montageöffnung 10 des Trägers 12 (vgl. Fig.1) und dient zugleich andererseits zur Ausbildung einer elektrisch leitenden Verbindung mit dem Träger 12 als Schutzkontakt. Im Ausführungsbeispiel nach Fig. 1 ist die letztgenannte Funktion durch den Schutzleiterkontakt 38 verwirklicht.

### Bezugszeichenliste

- 2: Anschlussverbinder
- 4: erste Anschlusseinheit
- 6: zweite Anschlusseinheit
- 8: Steckverbindersystem
- 10: Montageöffnung
- 12: Träger
- 14: Klappe
- 16: Schwenkachse
- 18: erstes Klappenteil
- 20: zweites Klappenteil
- 21: Federelement
- 22,22A,22B: Leiteranschlüsse
- 23: Verbindungselement
- 24: Steckerkontakt
- 26: Steckerstift
- 28: Steckbuchse
- 30: Längsachse
- 32: Mittelteil
- 36: Rückseite
- 38: Schutzleiterkontakt
- 40: Klemmkontaktsystem
- 42: Vorderseite
- 44: Anschlussbuchse
- 46: Klemmraum
- 48: Schwenkhebel
- 50: Isoliergehäuse
- 52: Abdeckplatte
- 54: Rastnasen
- 56: Öffnung
- 58: Klemmstellen
- 60: Schutzleiteranschluss
- 62: Steckstift
- 64: Kontaktelement
- 66: Seitenteile
- 68: Bohrung
- 70: Fußteil
- 72: Steckelement
- 80: Schiebeklappe
- 81: Schieberichtung
- 82: Führung
- 84: Hebel
- 86: Eingriff
- 88: Rastblock
- 92: Leitereinführtrichter
- 94: Einführöffnung
- 96: Seitenwand
- 98: Anschlag
- 100: Haltefeder
- 102: Halteelement
- 104: Kontaktteil
- 106: Schneidelement

## Patentansprüche

1. Mehrpoliger elektrischer Anschlussverbinder (2), insbesondere für ein Leuchtenband, der
zumindest zwei Anschlusseinheiten (4,6) mit jeweils eigenen Leiteranschlüssen (22) sowohl für eine mehrpolige eingehende als auch für eine mehrpolige ausgehende Leitung umfasst, wobei korrespondierende Leiteranschlüsse (22) der Anschlusseinheiten (4,6) miteinander verbunden sind, und wobei die Leiteranschlüsse (22,26,28) der einen Anschlusseinheit (6) ein zu den Leiteranschlüssen (22) der anderen Anschlusseinheit (4) verschiedenes Kontaktierungssystem (8,40) aufweisen
**dadurch gekennzeichnet,**
**dass** ein Schutzmechanismus (14) vorgesehen ist, der zwangsweise den Zugang zu zumindest einem Teil der Leiteranschlüsse (22,26) der einen Anschlusseinheit (6) verhindert, wenn die zu diesen Leiteranschlüssen (22,26) korrespondierenden Leiteranschlüsse der anderen Anschlusseinheit (4) belegt sind, und umgekehrt.

2. Anschlussverbinder (2) nach Anspruch 1,
**dadurch gekennzeichnet,**
**dass** eine der Anschlusseinheiten (6) als Kontaktierungssystem ein Steckverbindersystem (8) aufweist.

3. Anschlussverbinder (2) nach Anspruch 2,
**dadurch gekennzeichnet,**
**dass** die Leiteranschlüsse (22) der anderen Anschlusseinheit (4) Klemmkontakte sind.

4. Anschlussverbinder (2) nach einem der vorhergehenden Anspruche
**dadurch gekennzeichnet,**
**dass** der Schutzmechanismus (14) den Zugang zu Steckerstiften (26) des Steckverbindersystems (8) verhindert.

5. Anschlussverbinder (2) nach einem der vorhergehenden Anspruche
**dadurch gekennzeichnet,**
**dass** der Schutzmechanismus als um eine Schwenkachse (16) schwenkbewegliche Klappe (14) ausgeführt ist.

6. Anschlussverbinder (2) nach Anspruch 5,
**dadurch gekennzeichnet,**
**dass** die Klappe (14) zwei Klappenteile (18,20) aufweist, die an der Schwenkachse mechanisch fest miteinander verbunden sind, wobei jedes der Klappenteile (18,20) jeweils zum Abdecken der Leiteranschlüsse (22,26) einer der Anschlusseinheiten (4,6) dient.

7. Anschlussverbinder (2) nach Anspruch 5 oder 6,
**dadurch gekennzeichnet,**
**dass** eine Grundstellung für die Klappe (14) vorgesehen ist, in der diese insbesondere mittels Federkraft automatisch gehalten ist.

8. Anschlussverbinder (2) nach einem der Ansprüche 5 bis 7,
**dadurch gekennzeichnet,**
**dass** die Klappe (14) zwischen zwei Verschlusspositionen für die beiden Anschlusseinheiten (4,6) schwenkbar ist, wobei die Klappe (14) in derjenigen Verschlussposition gehalten ist, die sie jeweils einnimmt.

9. Anschlussverbinder (2) nach einem der Anspruche 1 bis 4,
**dadurch gekennzeichnet,**
**dass** der Schutzmechanismus als eine Schiebeklappe (80) ausgebildet ist.

10. Anschlussverbinder (2) nach Anspruch 9,
**dadurch gekennzeichnet,**
**dass** die Schiebeklappe (80) zumindest in einer ihrer beiden Endpositionen durch eine Verrastung sicher gehalten ist.

11. Anschlussverbinder (2) nach Anspruch 10,
**dadurch gekennzeichnet,**
**dass** als Entriegelungsmöglichkeit für die Verrastung die Schiebeklappe (80) einen Eingriff (86) für ein Betätigungswerkzeug aufweist.

12. Anschlussverbinder nach Anspruch 10 oder 11,
**dadurch gekennzeichnet,**
**dass** zumindest ein Teil der Leiteranschlüsse (22) zumindest einer der Anschlusseinheiten (6) einen überstehenden Leitereinführtrichter (92) aufweist, der als Widerlager für die Schiebeklappe (80) zur Ausbildung der Verrastung dient.

13. Anschlussverbinder (2) nach einem der vorhergehenden Ansprüche,
**dadurch gekennzeichnet,**
**dass** eine der Anschlusseinheiten (6) Verbindungselemente (23) aufweist, die mit den Leiteranschlüssen (22,26,28) dieser einen Anschlusseinheit (6) jeweils leitend verbunden sind, und auf die die andere Anschlusseinheit (4) mit deren Leiteranschlüssen (22) aufgesteckt ist.

14. Anschlussverbinder (2) nach Anspruch 13 und 2,
**dadurch gekennzeichnet,**
**dass** das Steckverbindersystem (8) Steckkontakte (24) aufweist, die als Leiteranschlüsse (22) eine Steckerbuchse (28) und einen mit der Steckerbuchse (28) über ein Mittelteil (32) verbundenen Steckerstift (26) aufweisen, wobei das Verbindungselement (23) mit einem Fußteil (70) am Mittelteil (32) befestigt ist, insbesondere darin eingesteckt ist und ein insbesondere nach Art eines Messerkontakts ausgebildetes Steckelement (72) hat, auf das die andere Anschlusseinheit (4) aufgesteckt ist

15. Anschlussverbinder (2) nach einem der vorhergehenden Ansprüche,
**dadurch gekennzeichnet,**
**dass** die beiden Anschlusseinheiten (4,6) in einer Montageöffnung (10) eines Trägers (12), insbesondere in der eines Leuchtengehäuses, gehalten sind.

16. Anschlussverbinder (2) nach Anspruch 15,
**dadurch gekennzeichnet,**
**dass** die Anschlusseinheiten (4,6) jeweils einen Schutzleiteranschluss (60) aufweisen, wobei der Träger (12) mit den Schutzleiteranschlüssen (60) über einen gemeinsamen Schutzleiterkontakt (38) verbunden ist.

17. Anschlussverbinder (2) nach Anspruch 16,
**dadurch gekennzeichnet,**
**dass** der Schutzleiterkontakt (38) einen Steckstift (62) und ein Kontaktelement (64) aufweist, wobei der Steckstift (62) in den Schutzleiteranschluss (60) einer der Anschlusseinheiten (6) eingesteckt ist, und wobei das Kontaktelement (64) den Träger (12) kontaktiert.

18. Anschlussverbinder (2) nach Anspruch 17,
**dadurch gekennzeichnet,**
**dass** das Kontaktelement (64) scharfkantig ausgebildet ist.

19. Anschlussverbinder nach einem der Ansprüche 15 bis 18,
**dadurch gekennzeichnet,**
**dass** der Träger (12) eine Gehäusewand eines Leuchtengehäuses ist, und dass die beiden Anschlusseinheiten zur Montage vom Innenraum des Leuchtengehäuses in die Montageöffnung ausgebildet sind.

20. Anschlussverbinder (2) nach einem der vorhergehenden Ansprüche,
**dadurch gekennzeichnet,**
**dass** eine horizontale Teilungsebene vorgesehen ist und dass die Anschlusseinheiten (4,6) einander gegenüberliegend beidseitig der Teilungsebene angeordnet sind.

21. Anschlussverbinder (2) nach Anspruch 20,
**dadurch gekennzeichnet,**
**dass** die Anschlussrichtung der Leiteranschlüsse parallel zur Teilungsebene verläuft.

22. Anschlussverbinder (2) nach Anspruch 20 oder 21,
**dadurch gekennzeichnet,**
**dass** in der Teilungsebene ein insbesondere umlaufender mechanischer Anschlag (98) vorgesehen ist.

## Claims

1. Multipolar electrical connector (2), in particular for a strip of luminaires, which comprises at least two connection units (4, 6) each having dedicated conductor connections (22) both for an incoming multipolar line and for an outgoing multipolar line, corresponding conductor connections (22) of the connection units (4, 6) being connected to one another, and the conductor connections (22, 26, 28) of one connection unit (6) having a contact-making system (8, 40) which is different from the conductor connections (22) of the other connection unit (4), **characterized in that** a protective mechanism (14) is provided, which necessarily prevents access to at least some of the conductor connections (22, 26) of one connection unit (6) if the conductor connections of the other connection unit (4) which correspond to these conductor connections (22, 26) are occupied, and vice-versa.

2. Connector (2) according to Claim 1, **characterized in that** one of the connection units (6) has a plug-in connector system (8) as the contact-making system.

3. Connector (2) according to Claim 2, **characterized in that** the conductor connections (22) of the other connection unit (4) are clamping contacts.

4. Connector (2) according to one of the preceding claims, **characterized in that** the protective mechanism (14) prevents access to plug pins (26) of the plug-in connector system (8).

5. Connector (2) according to one of the preceding claims, **characterized in that** the protective mechanism is in the form of a flap (14), which can move in a pivoting manner about a pivot axis (16).

6. Connector (2) according to Claim 5, **characterized in that** the flap (14) has two flap parts (18, 20), which are mechanically and fixedly connected to one another at the pivot axis, each of the flap parts (18, 20) in each case being used for covering the conductor connections (22, 26) of one of the connection units (4, 6).

7. Connector (2) according to Claim 5 or 6, **characterized in that** a basic position for the flap (14) is provided in which said flap is automatically held, in particular by means of spring force.

8. Connector (2) according to one of Claims 5 to 7, **characterized in that** the flap (14) can be pivoted between two closure positions for the two connection units (4, 6), the flap (14) being held in that closure position which it respectively assumes.

9. Connector (2) according to one of Claims 1 to 4, **characterized in that** the protective mechanism is in the form of a sliding flap (80).

10. Connector (2) according to Claim 9, **characterized in that** the sliding flap (80) is held securely at least in one of its two end positions by a latching mechanism.

11. Connector (2) according to Claim 10, **characterized in that** the sliding flap (80) has an engagement section (86) for an actuating tool as the unlatching possibility for the latching mechanism.

12. Connector according to Claim 10 or 11, **characterized in that** at least some of the conductor connections (22) of at least one of the connection units (6) have a protruding conductor insertion funnel (92), which acts as an abutment for the sliding flap (80) so as to form the latching mechanism.

13. Connector (2) according to one of the preceding claims, **characterized in that** one of the connection units (6) has connecting elements (23), which are in each case conductively connected to the conductor connections (22, 26, 28) of this one connection unit (6) and onto which the other connection unit (4) is plugged with its conductor connections (22).

14. Connector (2) according to Claims 13 and 2, **characterized in that** the plug-in connector system (8) has plug-in contacts (24), which have, as conductor connections (22), a plug socket (28) and a plug pin (26), which is connected to the plug socket (28) via a central part (32), the connecting element (23) being fixed with a base part (70) on the central part (32), in particular inserted therein, and has a plug-in element (72), which is in particular in the form of a blade contact and onto which the other connection unit (4) is plugged.

15. Connector (2) according to one of the preceding claims, **characterized in that** the two connection units (4, 6) are held in a fitting opening (10) in a carrier (12), in particular in the one luminaire housing.

16. Connector (2) according to Claim 15, **characterized in that** the connection units (4, 6) each have a protective-earth conductor connection (60), the carrier (12) being connected to the protective-earth conductor connections (60) via a common protective-earth conductor contact (38).

17. Connector (2) according to Claim 16, **characterized in that** the protective-earth conductor contact (38) has a plug-in pin (62) and a contact element (64), the plug-in pin (62) being inserted into the protective-earth conductor connection (60) of one of the connection units (6), and the contact element (64) making contact with the carrier (12).

18. Connector (2) according to Claim 17, **characterized in that** the contact element (64) is designed to have sharp edges.

19. Connector according to one of Claims 15 to 18, **characterized in that** the carrier (12) is a housing wall of a luminaire housing, and **in that** the two connection units are designed for fitting from the interior of the luminaire housing into the fitting opening.

20. Connector (2) according to one of the preceding claims, **characterized in that** a horizontal partition plane is provided, and **in that** the connection units (4, 6) are arranged opposite one another on both sides of the partition plane.

21. Connector (2) according to Claim 20, **characterized in that** the connection direction of the conductor connections runs parallel to the partition plane.

22. Connector (2) according to Claim 20 or 21, **characterized in that** an in particular circumferential mechanical stop (98) is provided in the partition plane.

## Revendications

1. Connecteur de raccordement électrique multipolaire (2), en particulier pour une bande lumineuse, qui comprend au moins deux unités de raccordement (4,6) avec chacune leurs raccordements de conducteurs propres (22) tant pour une ligne d'amenée multipolaire que pour une ligne de sortie multipolaire, les raccordements de conducteurs (22) correspondants des unités de raccordements (4, 6) étant reliés entre euxx, et les raccordements de conducteurs (22, 26, 28) de l'unité de raccordement (6) présentant un système de mise en contact (8, 40) différent des raccordements de conducteurs (22) de l'autre unité de raccordement (4), **caractérisé en ce qu'**il est prévu un mécanisme de protection (14) qui empêche à force l'accès à au moins une partie des raccordements de conducteurs (22, 26) de la première unité de raccordement (6), lorsque les raccordements de conducteurs de l'autre unité de raccordement (4) correspondant à ces raccordements de conducteurs (22,26) sont occupés, et inversement.

2. Connecteur de raccordement (2) selon la revendication 1, **caractérisé en ce qu'**une des unités de raccordement (6) présente un système de connecteur enfichable (8) en tant que système de mise en contact.

3. Connecteur de raccordement (2) selon la revendication 2, **caractérisé en ce que** les raccordements de conducteurs (22) de l'autre unité de raccordement (4) sont des contacts à pince.

4. Connecteur de raccordement (2) selon une des revendications précédentes, **caractérisé en ce que** le mécanisme de protection (14) empêche l'accès aux tiges enfichables (26) du système de connecteur enfichable (8).

5. Connecteur de raccordement (2) selon l'une des revendications précédentes, **caractérisé en ce que** le mécanisme de protection est réalisé sous la forme d'un clapet (14) mobile par pivotement autour d'un axe de pivotement (16).

6. Connecteur de raccordement (2) selon la revendication 5, **caractérisé en ce que** le clapet (14) présente deux parties de clapet (18, 20), solidaires mécaniquement de l'axe de pivotement, chacune des parties de clapet (18, 20) servant au recouvrement des raccordements de conducteurs (22, 26) d'une des unités de raccordement (4, 6).

7. Connecteur de raccordement (2) selon la revendication 5 ou 6, **caractérisé en ce qu'**il est prévu pour le clapet (14) une position de base dans laquelle celui-ci est maintenu automatiquement en particulier par force de ressort.

8. Connecteur de raccordement (2) selon l'une des revendications 5 à 7, **caractérisé en ce que** le clapet (14) peut pivoter entre deux positions de fermeture pour les deux unités de raccordement (4, 6), le clapet (14) étant maintenu dans la position de fermeture respective qu'il adopte.

9. Connecteur de raccordement (2) selon l'une des revendications 1 à 4, **caractérisé en ce que** le mécanisme de protection est réalisé en tant que clapet coulissant (80).

10. Connecteur de raccordement (2) selon la revendication 9, **caractérisé en ce que** le clapet coulissant (80) est maintenu de façon sûre au moins dans l'une de ses deux positions terminales par enclenchement.

11. Connecteur de raccordement (2) selon la revendication 10, **caractérisé en ce qu'**en tant que possibilité de déverrouillage de l'enclenchement le clapet coulissant (80) présente une prise (86) pour un outil de manoeuvre.

12. Connecteur de raccordement selon la revendication 10 ou 11, **caractérisé en ce qu'**au moins une partie des raccordements de conducteurs (22) d'au moins une des unités de raccordement (6) présente une trémie d'introduction de conducteurs en saillie (92), qui sert de contre-butée pour le clapet coulissant (80) en vue de la formation de l'enclenchement.

13. Connecteur de raccordement (2) selon l'une des revendications précédentes, **caractérisé en ce qu'**une des unités du raccordement (6) présente des éléments de liaison (23) qui sont respectivement reliés de façon conductrice aux raccordements de conducteurs (22, 26, 28) de cette unité de raccordement (6), et sur lesquels est enfiché l'autre unité de raccordement (4) avec ses raccordements de conducteurs (22).

14. Connecteur de raccordement (2) selon les revendications 13 et 2, **caractérisé en ce que** le système de connecteur enfichable (8) présente les contacts enfichables (24) qui présentent en tant que raccordements de conducteurs (22) une douille enfichable (28) et une tige enfichable (26) reliée à la douille enfichable (28) par l'intermédiaire d'un élément central (32), l'élément de liaison (23) étant fixé par une partie pied (70) à l'élément central (32), en particulier enfiché dans celui-ci et possèdant un élément enfichable (72) réalisé en particulier à la manière d'un contact à couteau, sur lequel est enfichée l'autre unité de raccordement (4).

15. Connecteur de raccordement (2) selon l'une des revendications précédentes, **caractérisé en ce que** les deux unités de raccordement (4, 6) sont maintenues dans une ouverture de montage (10) d'un support (12), en particulier dans celle d'un boîtier de lampe.

16. Connecteur de raccordement (2) selon la revendication 15, **caractérisé en ce que** les unités de raccordement (4, 6) présentent respectivement un raccordement de conducteur de protection (60), le support (12) étant relié aux raccordements de conducteur de protection (60) par l'intermédiaire d'un contact de conducteur de protection commun (38).

17. Connecteur de raccordement (2) selon la revendication 16, **caractérisé en ce que** le contact de conducteur de protection (38) présente une tige enfichable (62) et un élément de contact (64), la tige enfichable (62) étant enfichée dans le raccordement de conducteur de protection (60) d'une des unités de raccordement (6), et l'élément de contact (64) étant en contact avec le support (12).

18. Connecteur de raccordement (2) selon la revendication 17, **caractérisé en ce que** l'élément de contact (64) est réalisé à bords vifs.

19. Connecteur de raccordement selon l'une des revendications 15 à 18, **caractérisé en ce que** le support (12) est une paroi d'un boîtier de lampe, et **en ce que** les deux unités de raccordement sont réalisées en vue du montage par l'intérieur du boîtier de lampe dans l'ouverture de montage.

20. Connecteur de raccordement (2) selon l'une des revendications précédentes, **caractérisé en ce qu'**il est prévu un plan de séparation horizontal et **en ce que** les unités de raccordement (4, 6) sont disposées face à face de part et d'autre du plan de séparation.

21. Connecteur de raccordement (2) selon la revendication 20, **caractérisé en ce que** la direction de raccordement des raccordements de conducteur est parallèle au plan de séparation.

22. Connecteur de raccordement (2) selon la revendication 20 ou 21, **caractérisé en ce qu'**il est prévu dans le plan de séparation une butée mécanique en particulier périphérique (98).
